# EUROPÄISCHE PATENTSCHRIFT

(11) **EP 1 467 038 B1**
(45) Veröffentlichungstag und Bekanntmachung des Hinweises auf die Patenterteilung: **03.12.2008**
(21) Anmeldenummer: 03405254.8
(22) Anmeldetag: 11.04.2003
(51) Int. Cl.: E04B 1/41, E04B 1/00

(54) **Kraganker**
Anchoring element
Elément d'ancrage

(43) Veröffentlichungstag der Anmeldung: 13.10.2004
(73) Patentinhaber: ANCOTECH AG, 8157 Dielsdorf (CH)
(72) Erfinder: Mösch, Thomas, 8182 Hochfelden (CH)
(74) Vertreter: Grosse - Schumacher - Knauer - von Hirschhausen

(56) Entgegenhaltungen:
- WO-A-85/03099
- DE-C- 10 028 514
- DE-U- 29 611 201
- US-B1- 6 397 552
- PATENT ABSTRACTS OF JAPAN vol. 1999, no. 14, 22. Dezember 1999 (1999-12-22) & JP 11 256679 A (TOKYU CONSTR CO LTD), 21. September 1999 (1999-09-21)

## Beschreibung

Die Erfindung betrifft einen Kraganker mit einem länglichen, einen trog- oder U-förmigen Querschnitt aufweisenden Basisteil, wobei der Letztere an seinen beiden oberen Längskanten mit je einer seitlichen hinaus sich erstreckenden Auskragung, Im einen Endbereich des Basisteils in dessen Bodenbereich mit mindestens einem Befestigungsloch, vorzugsweise einem Langloch, und im gegenüberliegenden Endbereich des Basisteils und/oder den angrenzenden Auskragungsteilen mit Öffnungen zum Hindurchstrecken von Verankerungsteilen, versehen ist.

Diese Kraganker der bisher am Markt bekannten Art weisen die Nachteile auf, dass sie ungenügend an die bei ihrem Einsatz auf sie einwirkenden Beanspruchungen angepasst sind und/oder zu wenig an die letzteren anpassbar sind.

Aufgabe der vorliegenden Erfindung ist die Schaffung eines Kragankers der optimal mit geringstem Materialaufwand an ihren Einsatzzweck angepasst sind.

Diese Aufgabe wird erfindungsgemäss nach Anspruch 1 gelöst.

Zweckmässige Weiterausgestaltungen der Erfindung sind Gegenstand der abhängigen Ansprüche 2 bis 9.

Nachstehend wird die Erfindung anhand der Zeichnung beispielsweise erläutert. Es zeigt:
Fig. 1, 2 und 4 drei verschiedene beispielsweise Ausführungsformen eines erfindungsgemässen Kragankers;
Fig. 3 ein beispielsweiser Einsatz eines erfindungsgemässen Kragankers;
Fig. 5 im Grundriss eine weitere beispielsweise Ausführungsform eines erfindungsgemässen Kragankers;
Fig. 6, 7 und 8 in grösserem Massstab im Detail die Ausbildung der für die Verankerungsteile bestimmten Durchstecköffnungen;
Fig. 9 und 10 im Grundriss sowie in Seitenansicht eine beispielsweise Möglichkeit zur Festklemmung von durch die Durchstecköffnung hindurchgesteckten Verankerungsstäben;
Fig. 11 in perspektivischer Ansicht eine Variante für eine wählbare Höheneinstellung von lamellenförmigen Verankerungsteilen;
Fig. 12 eine Möglichkeit zur Herstellung von Kragankern gemäss Figur 1 aus bandförmigem Material; und
Fig. 13 eine Möglichkeit zur Fixierung der Verstärkungsteile gegenüber dem Basisteil.

Nachstehend werden zueinander analoge Teile mit gleichen Bezugszeichen versehen, so dass sich eine mehrmalige Beschreibung dieser zueinander analogen Teile erübrigt.

Wie aus Figur 1 ersichtlich, ist der dargestellte Kraganker 1 mit einem länglichen, einen trog- oder U-förmigen Querschnitt auf weisenden Basisteil 2 versehen, wobei der Letztere an seinen beiden oberen Längskanten 3 und 4 mit je einer entgegengesetzt zueinander seitlich hinaus sich erstreckenden Auskragung 5 bzw. 6 versehen sind.

Zur Befestigung des Kragankers 1 an seinem zukünftigen Einsatzort ist der Kraganker 1 im einen Endbereich des Basisteils 2 in dessen Bodenbereich 7 mit einem in Längsrichtung 8 des Basisteils 2 sich erstreckenden Langloch 9 und im gegenüberliegenden Endbereich des Basisteils 2 und/oder den angrenzenden Auskragungsteilen 5 und 6 mit Öffnungen 10 respektive 11 zu Hindurchstecken von z.B. stabförmigen Verankerungsteilen versehen.

Zur optimalen Anpassung des Kragankers an die in dessen Einsatz auf ihn einwirkenden Belastungen unter grösstmöglicher Einsparung von Material sowie ohne Schnittabfall bei dessen Herstellung aus bandförmigem Ausgangsmaterial 14 (siehe Figur 12) sind die beiden Auskragungen 5 und 6 sowie die beiden Seitenwände 12 und 13 des einen U-förmigen Querschnitt aufweisenden Basisteils 2 gegen den mit den Öffnungen 10 und 11 versehenen Endbereich des Basisteils 2 zu sich verbreiternd ausgebildet. In Figur 12 stellen die ausgezogenen Linien 15 die Ausschnittslinien und die gestrichelten Linien 16 die späteren Faltungslinien dar.

Die Öffnungen 10 und 11 sind derart in den zwischen Seitenwänden 12 bzw. 13 und dem Bodenbereich 7 sich befindenden Eckbereichen (siehe z.B. Figur 8) vorgesehen, dass später stabförmige Verankerungsteile in horizontaler oder vertikaler Ausrichtung hindurchgesteckt werden können.

Bei der in Figur 2 dargestellten Ausführungsform ist zusätzlich der Bodenbereich 7 des Basisteils 2 gegen den mit den Öffnungen 10 und 11 versehenen Endbereich des Basisteils 2 zu sich verschmälernd ausgebildet. Ausserdem sind bei dieser Ausführungsform die Öffnungen 10 und 11 im oberen Endbereich des Basisteils 2 angeordnet, so dass stabförmige Verankerungsteile bei vertikaler Einführung in diese Öffnungen 10 bzw. 11 auf die Aussenseiten der jeweils angrenzenden Seitenwänden 12 bzw. 13 zu liegen kommen.

Aus Figur 3 ist eine beispielsweise Anordnung eines Kragankers 1 gemäss den Figuren 1 oder 2 dargestellt. Dabei stellt 17 den Verankerungsgrund, 18 ein vorgehängtes, über den Kragankers 1 am Verankerungsgrund 17 abgestütztes Betonelement, und 19 in letzterem einbetonierte, durch den Kraganker 1 hindurchgesteckte stabförmige Verankerungsteile dar.

Der Kraganker 1 ist auf der Seite des Verankerungsgrundes über das Langloch 9 mit Hilfe eines Befestigungselementes 20 fest mit dem Verankerungsgrund 17 verbunden.

Nach erfolgter Montage kann der bauseitige Teil des Kragankers 1 mit Hilfe eines Abdeckmaterials 21 überdeckt werden.

Bei der in Figur 4 dargestellten Ausführungsform ist der Basisteil 2 zur zusätzlichen Verstärkung des Kragankers 1 längs seiner Seitenwände 12 und 13 von seinem mit den Öffnungen 10 und 11 versehenen Endbereich her gegen den gegenüberliegenden, mit dem Langloch 9 versehenen Endbereich des Basisteils 2 mit einem U-förmigen gebogenen Armierungseisen 22 verstärkt. An seinen freien Enden 22' und 22" ist das Letztere mittels einem Fixierelement 23 am Basisteil 2 fixiert resp. Ohne Fixierelement 23 am Basisteil 2 befestigt werden.

Aus den Figuren 5 bis 8 ist eine Ausführungsform der für die Verankerungsteile 19 bestimmten Durchtrittsöffnungen 10 und 11 ersichtlich. Diese können, wie z.B. aus den Figuren 5 bis 8 ersichtlich, so ausgebildet sein, dass wahlweise entweder ein lamellenförmiges Verstärkungselement 19 (Fig. 6) oder zwei stabförmige Verstärkungselemente 19 (Fig. 7) eingesetzt werden können.

Die Öffnungen 10 und 11 können dabei so angeordnet werden, dass die stabförmigen Verankerungsteile entweder vertikal (19) oder horizontal (19') eingeführt werden können.

Aus den Figuren 9 und 10 ist ersichtlich, wie die im Inneren des Basisteils 2 verlaufenden stabförmigen Verstärkungsteile 19 mittels einem hineingepressten Klemmteil 24 seitlich im Basisteil 2 fixiert werden können.

Aus Figur 11 ist eine Ausführungsform ersichtlich, bei welcher lamellenförmige Verstärkungsteile 19 eingesetzt sind. Die letzteren sind zur wahlweisen Einstellungen ihrer vertikalen Einsatzhöhe mit mehreren über ihre Länge distanziert voneinander angeordneten Durchtrittsöffnungen 25 versehen. In den beiden Seitenwänden 12 und 13 sind im Bereich der beiden lamellenförmigen Verankerungsteile 19 je eine weitere Durchtrittsöffnung zur Fixierung der beiden Verankerungsteile 19 mittels eines durchgeschobenen dornförmigen Fixierelement 26 vorgesehen zur Stabilisierung der beiden Verankerungsteile 19 kann weiter oben noch zusätzlich ein weiteres stabförmiges Fixierelement 27 vorgesehen sein.

Aus Figur 13 ist eine weitere Möglichkeit zur Fixierung der Verstärkungsteile 19 gegenüber dem Basisteil 2 mittels eines Drahtes 28 dargestellt.

Selbstverständlich können die Auskragungen 5 und 6 sich voneinander weg- oder gegeneinander zu erstrecken.

Das Befestigungsloch 9 kann auch erst bei der Montage des Kragankers 1 auf dem Verankerungsgrund 17 zusammen mit dem im letzteren vorzusehenden Befestigungsloch gebohrt werden.

## Patentansprüche

1. Kraganker (1) mit einem länglichen, einen trog- oder U-förmigen Querschnitt aufweisenden Basisteil (2), wobei der Letztere an seinen beiden oberen Längskanten (3, 4) mit je einer seitlich hinaus sich erstreckenden Auskragung (5, 6), einen Endbereich des Basisteils in dessen Bodenbereich (7) mit mindestens einem Befestigungsloch (9), vorzugsweise einem Langloch, und im gegenüberliegenden Endbereich des Basisteils und/oder den angrenzenden Auskragungsteilen mit Öffnungen (10, 11) zum Hindurchstecken von Verankerungsteilen (19), versehen ist, **dadurch gekennzeichnet, dass** die beiden Seitenwände (12, 13) des Basisteils (2) gegen den mit Öffnungen (10, 11) versehenen Endbereich des Basisteils (2) zu ansteigend ausgebildet sind.

2. Kraganker nach Anspruch 1, **dadurch gekennzeichnet, dass** die beiden Auskragungen (5, 6) gegen den Letzteren mit Öffnungnen (10, 11) versehenen Endbereich des Bassisteils (2) zu sich verbreiternd ausgebildet sind.

3. Kraganker nach Anspruch 1, **dadurch gekennzeichnet, dass** der Bodenbereich (7) des Basisteils (2) gegen den mit Öffnungen (10, 11) versehenen Endbereich des Basisteils zu sich verschmälernd ausgebildet ist.

4. Kraganker nach Anspruch 1, **dadurch gekennzeichnet, dass** der Basisteil (2) längs seiner Seitenwände (12, 13) von seinem mit Öffnungen (10, 11) versehenen Endbereich her gegen den gegenüberliegenden Endbereich des Basisteils (2) zu mit einem Verstärkungselement (22), vorzugsweise einem U-förmigen gebogenen Armierungseisen (22), verstärkt ist.

5. Kraganker nach Anspruch 1, **dadurch gekennzeichnet, dass** die im einen Endbereich des Basisteils (2) vorgesehenen Öffnungen (10,11) zum Hindurchstecken von Verankerungsteilen im Bodenbereich (7) und/oder den beiden Seitenwänden (12, 13) des Basisteils (2) als kreis- und/oder schlitzförmige Ausnehmungen (10, 11) ausgebildet sind, wobei diese Ausnehmungen (10, 11) vorzugsweise in den Eckbereichen der beiden seitlichen Auskragungen (5, 6) mit den Seitenwänden (12, 13) des Basisteils (2) vorgesehen sind.

6. Kraganker nach Anspruch 4, **dadurch gekennzeichnet, dass** das Verstärkungselement (22) in Ausnehmungen (27, 28) des Basisteils (2) einrastbar ist.

7. Kraganker nach Anspruch 5 oder 7, **dadurch gekennzeichnet, dass** ein gegen den Bodenbereich (7) des Basisteils (2) zu pressbarer Klemmteil (24) zum seitlichen Festklemmen von durch die Öffnungen (10, 11) hindurchgesteckten Verankerungsteilen (19) vorgesehen ist.

8. Kraganker nach Anspruch 5 oder 7, **dadurch gekennzeichnet, dass** zwei lamellenförmige Verankerungsteile (19) vorgesehen sind, dass diese eine Mehrzahl von in ihrer Längsrichtung voneinander distanzierte Durchtrittsöffnungen (25) zur wahlweisen Einstellung ihrer Montagehöhe aufweisen, und in den beiden Seitenwänden (12, 13) im Bereich der lamellenförmigen Verankerungsteilen (19) je eine weitere Durchtrittsöffnung zur Fixierung der beiden Verankerungsteile (19) mittels eines dornförmigen Fixierelementes (26) vorgesehen ist.

9. Kraganker nach Anspruch 8, **dadurch gekennzeichnet**, **das** die Verstärkungsteile (19) über ein vorzugsweise drahtförmiges Verbindungselement (28) gegenüber dem Basisteil (2) fixiert sind.

## Claims

1. Cantilever anchor (1) comprising an elongated base part (2) having a trough-shaped or U-shaped cross-section, wherein said base part (2) is provided on each of its upper longitudinal edges (3, 4) with a laterally extending overhang (5, 6), and in an end region of the base part in its bottom region (7), with at least one fastening hole (9), preferably an elongated hole, and in the opposing end region of the base part and/or the adjoining overhang parts (5, 6), with openings (10, 11) for placing anchoring parts (19) through, **characterised in that** the two side walls (12, 13) of the base part (2) are configured rising towards the end region of the base part (2) provided with openings (10, 11).

2. Cantilever anchor according to claim 1, **characterised in that** the two overhangs (5, 6) are configured widening towards said end region of the base part (2) provided with openings (10, 11).

3. Cantilever anchor according to claim 1, **characterised in that** the bottom region (7) of the base part (2) is configured narrowing towards the end region of the base part provided with openings (10, 11).

4. Cantilever anchor according to claim 1, **characterised in that** the base part (2) is reinforced along its side walls (12, 13) from its end region provided with openings (10, 11) towards the opposing end region of the base part (2) with a reinforcing element (22), preferably a reinforcing steel (22) bent into a U-shape.

5. Cantilever anchor according to claim 1, **characterised in that** the openings (10, 11) provided in an end region of the base part (2) for placing anchoring parts through in the bottom region (7) and/or the two side walls (12, 13) of the base part (2) are configured as circular and/or slot-shaped cut-outs (10, 11), wherein these cut-outs (10, 11) are preferably provided in the corner regions between the two lateral overhangs (5, 6) and the side walls (12, 13) of the base part (2).

6. Cantilever anchor according to claim 4, **characterised in that** the reinforcing element (22) can be engaged into cut-outs (27, 28) in the base part (2).

7. Cantilever anchor according to claim 5 or 7, **characterised in that** a clamping part (24) is provided which can be pressed towards the bottom region (7) of the base part (2) for lateral clamping of anchoring parts (19) placed through the openings (10, 11).

8. Cantilever anchor according to claim 5 or 7, **characterised in that** two lamellar-shaped anchoring parts (19) are provided, that these have a plurality of through openings (25) spaced apart from one another in the longitudinal direction for optional adjustment of their mounting height, and in each of the two side walls (12, 13) in the region of the lamellar-shaped anchoring parts (19), a further through opening is provided for fixing the two anchoring parts (19) by means of a rod-shaped fixing element (26).

9. Cantilever anchor according to claim 8, **characterised in that** the anchoring parts (19) are fixed in relation to the base part (2) via a preferably wire-shaped connecting element (28).

## Revendications

1. Elément d'ancrage en porte-à-faux (1), ayant une pièce de base (2) allongée, à section en forme de goulotte ou en forme de (U), la pièce de base comportant au niveau de ses deux arêtes longitudinales supérieures (3, 4), chaque fois une partie en saillie (5, 6) s'étendant latéralement vers l'extérieur, une zone d'extrémité de la pièce de base, au niveau de sa zone de fond (7), comporte au moins un trou de fixation (9), de préférence un trou oblong et
la zone d'extrémité opposée de la pièce de base et/ou des pièces adjacentes en saillie latérale, comporte des orifices (10, 11) pour le passage de pièces d'ancrage (19),
**caractérisé en ce que**
les deux parois latérales (12, 13) de la pièce de base (2) remontent en direction de la zone d'extrémité de la pièce de base (2) munies des orifices (10, 11).

2. Elément d'ancrage en porte-à-faux selon la revendication 1,
**caractérisé en ce que**
les deux parties en saillie (5, 6) vont en s'élargissant en direction de la zone d'extrémité de la partie de base (2) munie des orifices (10, 11).

3. Elément d'ancrage en porte-à-faux selon la revendication 1,
**caractérisé en ce que**
la zone de fond (7) de la pièce de base (2) va en diminuant en direction de la zone d'extrémité de la pièce de base munie des orifices (10, 11).

4. Elément d'ancrage en porte-à-faux selon la revendication 1,
**caractérisé en ce que**
la pièce de base (2) est renforcée le long de ses parois latérales (12, 13) en partant de sa zone d'extrémité munie des orifices (10, 11), vers sa zone d'extrémité opposée par un élément de renforcement (22) de préférence, un fer d'armature (22) recourbé en forme de (U).

5. Elément d'ancrage en porte-à-faux selon la revendication 1,
**caractérisé en ce que**
les orifices (10, 11) prévus dans la zone d'extrémité de la pièce de base (2) sont réalisés sous la forme de découpes (10, 11) circulaires et/ou en forme de fente, pour être traversés par des pièces d'ancrage dans la zone de fond (7) et/ou dans les deux parois latérales (12, 13) de la pièce de base (2) et ces découpes (10, 11) sont prévues de préférence dans les zones de coin des deux parties en saillie latérale (5, 6) rejoignant les parois latérales (12, 13) de la pièce de base (2).

6. Elément d'ancrage en porte-à-faux selon la revendication 4,
**caractérisé en ce que**
l'élément de renforcement (22) s'accroche dans les cavités (27, 28) de la pièce de base.

7. Elément d'ancrage en porte-à-faux selon la revendication 5 ou 7,
**caractérisé par**
une pièce de serrage (24) pressée contre la zone de fond (7) de la pièce de base (2) pour serrer latéralement des pièces d'ancrage (19) traversant les orifices (10, 11).

8. Elément d'ancrage en porte-à-faux selon la revendication 5 ou la revendication 7,
**caractérisé par**
deux pièces d'ancrage (19) en forme de lames comportant un ensemble d'orifices traversants (25) espacés les uns des autres dans la direction longitudinale pour régler sélectivement leur hauteur de montage et au niveau des pièces d'ancrage (19) en forme de lame, les deux parois latérales (12, 13) comportent chaque fois un autre orifice traversant pour bloquer les deux pièces d'ancrage (19) à l'aide d'un élément de fixation (26) en forme de broche.

9. Elément d'ancrage en porte-à-faux selon la revendication 8,
**caractérisé en ce que**
les pièces de renforcement (19) sont bloquées par rapport à la pièce de base (2) par un élément de liaison (28) de préférence en forme de fil.
